# EUROPÄISCHE PATENTSCHRIFT

(11) **EP 0 840 401 B1**
(45) Veröffentlichungstag und Bekanntmachung des Hinweises auf die Patenterteilung: **12.02.2003**
(21) Anmeldenummer: 97117893.4
(22) Anmeldetag: 16.10.1997
(51) Int. Cl.: H01R 13/422

(54) **Elektrisches Steckerverbindungsteil mit schwenkbarem Verriegelungsarm**
Electrical connector having rotatable locking piece
Connecteur électrique ayant un bras de verrouillage pivotable

(30) Priorität: 31.10.1996 DE 19643939
(43) Veröffentlichungstag der Anmeldung: 06.05.1998
(73) Patentinhaber: Hirschmann Austria GmbH, 6830 Rankweil (AT)
(72) Erfinder: Bürk, Thomas, 75378 Bad Liebenzell (DE); Ellensohn, Kurt, 6840 Götzis (AT)
(74) Vertreter: Hefel, Herbert, Dipl.-Ing.

(56) Entgegenhaltungen:
- DE-A- 2 424 898
- DE-A- 3 544 180
- DE-C- 4 301 602
- US-A- 3 993 396

## Beschreibung

Die Erfindung bezieht sich auf einen elektrischen Steckerverbindungsteil mit einem aus Kunststoff gefertigten Gehäuse mit mindestens einer Reihe von nebeneinanderliegenden, durch Querstege voneinander getrennten Aufnahmekammern für die Kontaktelemente und mindestens einem einstückig an der äußeren Gehäusewand angeformten, von einer Offenstellung in eine Verriegelungsstellung bringbaren, um eine Achse verschwenkbaren Verriegelungsarm, dessen Querschnitt etwa L-förmig gestaltet ist und der in der Offenstellung den Querschnitt der jeweiligen Aufnahmekammern freigibt und der in der Verriegelungsstellung deren Querschnitt verengt und dabei das darin befindliche Kontaktelement zwischen einem Endanschlag und dem freien Ende des Verriegelungsarmes hält, wobei dieses freie Ende durch mindestens eine im Gehäuse ausgesparte Öffnung ragt und der Verriegelungsarm in der Verriegelungsstellung gegenüber dem Gehäuse arretiert ist.

Elektrische Steckerverbindungsteile dieser Art sind in vielen Ausführungsformen bekanntgeworden. In der Regel ist jeder Aufnahmekammer ein Verriegelungsarm zugeordnet, der in seiner Verriegelungsstellung entweder einrastet oder durch einen auf das Gehäuse aufgeschobenen zweiten Gehäuseteil in seiner Verriegelungsstellung gehalten wird (EP 0164 211 B1; DE 39 33 959 C2; DE 43 01 602 C1). Da solche Steckerverbindungsteile nur sehr geringe Abmessungen haben, also klein sind, sind diese Konstruktionen außerordentlich filigran und die für ihre Herstellung erforderlichen Spritzgußwerkzeuge außerordentlich aufwendig und kompliziert und damit störanfällig.

In diesem Zusammenhang ist auch der elektrische Steckverbinder nach DE 35 44 180 C2 zu erwähnen. In der Wand seines Gehäuses sind einzelne, in die Aufnahmekammern der Kontaktelemente mündende Aussparungen. Am einen Schenkel des L-förmigen Verriegelungsarmes sind zahnartige Vorsprünge angeformt, die in der Verriegelungsstellung des Verriegelungsarmes durch diese Aussparungen hindurchragen. Bei kleinformatigen Steckverbindungen dieser Art, bei welchen beispielsweise die Kontaktteilung nur wenige Millimeter beträgt, sind diese zahnartigen Vorsprünge äußerst filigran. Andererseits ist zu bedenken, daß ein solches Verriegelungsglied einer Ausreißkraft von bis zu 60 N/Kontaktelement standhalten muß. Diesen Forderungen kann diese vorbekannte Konstruktion nicht entsprechen. Wird eine solche Ausreißkraft auf das Kontaktelement ausgeübt, so wird der zahnartige Vorsprung unweigerlich abgeschert. Darüberhinaus ist der Verriegelungsarm in seiner ursprünglichen Offenstellung praktisch frei beweglich, so daß dieser Verriegelungsarm gegenüber dem Gehäuse beliebige Stellungen und Lagen einnehmen kann, so daß ein solcher Steckverbinder nicht auf Automaten manipulierbar ist, es sei denn, daß aufwendige Mechanismen entwickelt werden, die bei der automatischen Weiterverarbeitung und Weiterbehandlung eines solchen Verbindungssteckers den Verriegelungsarm in einer eindeutig definierbaren und wiederholbaren Lage festhalten.

Von diesem Stand der Technik geht die Erfindung aus und sie zielt darauf ab, einen elektrischen Steckerverbindungsteil so konstruktiv zu gestalten, daß er mit vergleichsweise einfachen und damit robusten Werkzeugen gefertigt werden kann, vor allem aber ist der Steckverbinderteil so auszubilden, daß er auf Fertigungsautomaten manipulierbar ist und daß seine Verriegelung den geforderten hohen mechanischen Beanspruchungen standzuhalten vermag. Gemäß der Erfindung gelingt dies dadurch, daß sich der die Verriegelung der Kontaktelemente bewirkende, kurze Schenkel des Verriegelungsarmes und die zu seiner Aufnahme im Gehäuse ausgesparte Öffnung quer über die Reihe der Aufnahmekammern erstrekken, wobei in der Offenstellung des Verriegelungsarmes zwischen einem Rand der Öffnung und dem freien Rand des kurzen Schenkels mindestens ein als Sollbruchstelle dienender Steg vorgesehen ist und zumindest eine der quer zu den Aufnahmekammern verlaufenden Begrenzungskanten der Öffnung den Schwenkweg des kleinen Schenkels des Verriegelungsarmes schneidet und der kleine Schenkel in der Verriegelungsstellung innerhalb des Gehäuses formschlüssig gehalten ist, wobei die der Achse des Verriegelungsarmes gegenüberliegende Rastkante des freien Endes des kurzen Schenkels von dieser Achse einen Abstand hat, der um ein geringes Maß kleiner ist, als der Abstand der der Achse benachbarten Begrenzungskante der Öffnung von dieser Achse und der kurze Schenkel des Verriegelungsarmes über dessen gesamte Länge einstückig ausgebildet ist.

Zweckmäßige Ausgestaltungen der Erfindung sind in den Unteransprüchen festgehalten.
Um die Erfindung zu veranschaulichen, werden anhand der Zeichnung zwei Ausführungsbeispiele näher erläutert, ohne dadurch die Erfindung darauf einzuschränken.
Es zeigen:
- Fig. 1: das Gehäuse eines Steckerverbindungsteiles in Ansicht;
- Fig. 2: in Draufsicht, Blickrichtung Pfeil A in Fig. 1;
- Fig. 3: die Untersicht, Blickrichtung Pfeil B in Fig. 1;
- Fig. 4: die Seitensicht, Blickrichtung Pfeil C in Fig. 1;
- Fig. 5: einen vertikalen Längsschnitt durch das Gehäuse nach Fig. 1 gemäß der Schnittlinie V - V in Fig. 1;
- Fig. 6: einen vertikalen Längsschnitt wie Fig. 5, jedoch mit eingesetztem und verriegeltem Kontaktelement;
- Fig. 7: einen Längsschnitt durch eine zweite Ausführungsform eines Gehäuses;

Die Figuren haben unterschiedliche Maßstäbe.

Der elektrische Steckerverbindungsteil besitzt ein Gehäuse 1 aus einem elektrisch isolierenden Kunststoffmaterial und weist im wesentlichen eine rechteckige, quaderförmige Gestalt auf. Dieser Steckerverbindungsteil ist als Spritzgußteil ausgestaltet. In diesem schachtelartigen Gehäuse 1 sind durch eine Reihe voneinander distanzierte, nebeneinander liegende Querstege 2 Aufnahmekammern 3 ausgespart, in welche Kontaktelemente einsetzbar sind. Solche Kontaktelemente werden im Handel angeboten. In der oberen Stirnseite 4 sind Öffnungen 5 ausgespart, durch welche die stiftförmigen Kontaktelemente eines zweiten Steckerverbindungsteiles einfügbar sind, die hier jedoch nicht dargestellt sind. An der vorderen Breitseite 13 des Gehäuses 1 (Fig. 1) ist ein Verriegelungsarm 6 angeformt, der sich im wesentlichen über die Breite D des Gehäuses 1 erstreckt und dessen hier unten liegende Achse 7, um welche dieser Verriegelungsarm 6 schwenkbar ist, durch ein Filmscharnier 8 gebildet ist. Wenn dieses Gehäuse 1 die Spritzgußform verläßt, ist dieser Verriegelungsarm 6 über zwei kleine Stege 9 mit der vorderen Breitseite 13 des Gehäuses verbunden. Diese Stege 9 halten den Verriegelungsarm 6 in einer gegenüber dem Gehäuse 1 eindeutig definierten Stellung oder Lage, was für die nachfolgende Manipulation des Steckverbinderteiles in Bestückungsautomaten ein wichtiges Merkmal bildet. Der Verriegelungsarm 6 besitzt einen L-förmigen Querschnitt (Fig. 4) mit einem langen Schenkel 10 und einem kurzen Schenkel 11, wobei dieser kurze Schenkel 11 an seinem freien, dem Filmscharnier 8 zugewandten Ende eine Rastkante 12 aufweist.

In der vorderen Breitseite 13 des Gehäuses 1 ist eine über seine Breite D sich erstreckende, schlitzförmige Öffnung 14 ausgespart, die im Schwenkbereich des kleinen Schenkels 11 des Verriegelungsarmes 6 liegt und in den einzelnen, die Aufnahmekammern für die Kontaktelemente begrenzenden Querstege 2 sind dazu korrespondierend liegende Ausnehmungen 15, wobei die inseitig liegende Kante 16 dieser Aussparung um ein Maß T gegenüber der vorderen Breitseite 13 des Gehäuses 1 zurückversetzt ist, das mindestens der Länge des kleinen Schenkels 11 des Verriegelungsarmes 6 entspricht. Die untere Begrenzungskante 17 der schlitzartigen Öffnung 14 schneidet den Schwenkweg des kleinen Schenkels 11 bzw. dessen Rastkante 12, wie die Bogenlinie 18 in Fig. 5 andeutet, die den Schwenkweg der Rastkante 12 bezeichnet. Die beiden Schenkel 10 und 11 des Verriegelungsarmes 6 schließen miteinander einen spitzen Winkel ein. Der kurze Schenkel 11 des Verriegelungsarmes 6 ist über dessen gesamte Länge einstückig ausgebildet. In den Querstegen 2 der Aufnahmekammern 3 sind die vorstehend beschriebenen Ausnehmungen 15 ausgespart. Falls diese Aussparungen an den Querstegen 2 nicht vorhanden wären, sind am kurzen Schenkel 11 des Verriegelungsarmes 6 in oder parallel zur Schwenkebene dieses Verriegelungsarmes verlaufende Einschnitte vorgesehen, in welche in der Verriegelungsstellung des Verriegelungsarmes die die Aufnahmekammern 3 unterteilenden Querstege 2 ragen. Im gezeigten Ausführungsbeispiel nach den Figuren 4 und 5 sind die oben erwähnten Stege 9 am oberen Rand der Öffnung 14 vorgesehen. Es ist auch möglich, diese Stege am unteren Rand dieser Öffnung 14 anzuordnen. Anstelle von zwei Stegen kann nur ein Steg vorgesehen sein oder aber mehr als zwei Stege.

Fig. 6 zeigt nun einen vertikalen Querschnitt wie Fig. 5, jedoch ist hier bereits ein handelsübliches Kontaktelement 19 mit einem daran angeschlossenen Leitungsdraht 20 in die Aufnahmekammer 3 eingesetzt. Dieses Kontaktelement 19 besitzt federnde Spreizflügel 21, mit welchen es sich in der Aufnahmekammer 3 selbst festhält. Nach dem Einsetzen des Kontaktelementes 19 wird der Verriegelungsarm gegen das Gehäuse 1 gedrückt (Pfeil 22), wobei sein kurzer Schenkel 11 in der hier veranschaulichten Art und Weise einschnappt und einrastet und dabei den dem Anschluß des Leitungsdrahtes 20 dienenden Teil des Kontaktelementes 19 formschlüssig hintergreift und so eine zweite Sicherung für das Kontaktelement bildet. Die Rastkante 12 des Schenkels 11 überfährt dabei die untere Begrenzungskante 17, wobei dieser Schenkel 1 etwas angehoben wird und anschließend, sobald die Rastkante 12 die untere Begrenzungskante 17 überfahren hat, einschnappt und einrastet. Die einleitend erwähnten Stege 9, die den kurzen Schenkel 11 des Verriegelungsarmes 6 und die Breitseite 13 des Gehäuses verbinden und den Verriegelungsarm 6 gegenüber dem Gehäuse 1 vorerst in einer vorgegebenen und definierten Stellung oder Lage halten, werden beim nachfolgenden Eindrükken (Pfeil 22) des Verriegelungsarmes 6 in seine Verriegelungsstellung (Fig. 6) abgerissen, da sie gleichsam Sollbruchstellen bilden, die ihre Haltefunktion 10 nur solange auszuüben haben, bis der Steckerteil mit den Kontaktelementen bestückt ist und die Kontaktelemente im Gehäuse 1 lagemäßig fixiert sind.

Das Gehäuse 1 nach den Fig. 1 bis 6 besitzt eine Reihe von Aufnahmekammern 3. In Fig. 7 ist ein Gehäuse dargestellt, das zwei parallele Reihen solcher Aufnahmekammern 3 besitzt. An beiden Breitseiten 13 dieses Gehäuses 1 sind schlitzartige Öffnungen 14 und Verriegelungsarme 6 angeformt und ausgebildet, so daß das Gehäuse 1 einen im wesentlichen symmetrischen Querschnitt besitzt.

Im gezeigten Ausführungsbeispiel ist das Kontaktelement 19 als aufnehmendes Kontaktelement ausgebildet. Die erfindungsgemäße, das Gehäuse betreffende Maßnahme ist auch dort anwendbar, wo in den Aufnahmekammern des Gehäuses stiftförmige Kontaktelemente angeordnet sind, die von den gezeigten Kontaktelementen 19 bei der Herstellung der Kontaktverbindung aufgenommen werden.

Wird ein Kontaktelement in der oben erwähnten Art mechanisch beansprucht, so wirkt diese Beanspruchung auf den kurzen Schenkel 11 des Verriegelungsarmes 6 ein, der zweckmäßigerweise über seine Länge einstückig ausgebildet ist. Dabei liegt der so beanspruchte Teil des kurzen Schenkels 11 auf den jeweiligen, dem mechanisch beanspruchten Kontaktelement 19 benachbart liegenden Querstegen 2 auf und wird durch diese abgestützt.

### Legende zu den Hinweisziffern:

- 1: Gehäuse
- 2: Quersteg
- 3: Aufnahmekammer
- 4: obere Stirnseite
- 5: Öffnung
- 6: Verriegelungsarm
- 7: Achse
- 8: Filmscharnier
- 9: Steg
- 10: Schenkel
- 11: Schenkel
- 12: Rastkante
- 13: vordere Breitseite
- 14: Öffnung
- 15: Ausnehmung
- 16: Kante
- 17: Begrenzungskante
- 18: Bogenlinie
- 19: Kontaktelement
- 20: Leitungsdraht
- 21: Spreizflügel
- 22: Pfeil

## Patentansprüche

1. Elektrischer Steckerverbindungsteil mit einem aus Kunststoff gefertigten Gehäuse (1) mit mindestens einer Reihe von nebeneinanderliegenden, durch Querstege (2) voneinander getrennten Aufnahmekammern (3) für die Kontaktelemente (19) und mindestens einem einstückig an der äußeren Gehäusewand angeformten, von einer Offenstellung in eine Verriegelungsstellung bringbaren, um eine Achse (7) verschwenkbaren Verriegelungsarm (6), dessen Querschnitt etwa L-förmig gestaltet ist und der in der Offenstellung den Querschnitt der jeweiligen Aufnahmekammern (3) freigibt und der in der Verriegelungsstellung deren Querschnitt verengt und dabei das darin befindliche Kontaktelement (19) zwischen einem Endanschlag und dem freien Ende des Verriegelungsarmes (6) hält, wobei dieses freie Ende durch mindestens eine im Gehäuse (1) ausgesparte Öffnung (14) ragt und der Verriegelungsarm (6) in der Verriegelungsstellung gegenüber dem Gehäuse (1) arretiert ist, **dadurch gekennzeichnet, daß** sich der die Verriegelung der Kontaktelemente (19) bewirkende, kurze Schenkel (11) des Verriegelungsarmes (6) und die zu seiner Aufnahme im Gehäuse (1) ausgesparte Öffnung (14) quer über die Reihe der Aufnahmekammern (3) erstrecken, wobei in der Offenstellung des Verriegelungsarmes (6) zwischen einem Rand der Öffnung (14) und dem freien Rand des kurzen Schenkels mindestens ein als Sollbruchstelle dienender Steg (9) vorgesehen ist und zumindest eine der quer zu den Aufnahmekammern verlaufenden Begrenzungskanten (17) der Öffnung (14) den Schwenkweg des kleinen Schenkels (11) des Verriegelungsarmes schneidet und der kleine Schenkel (11) in der Verriegelungsstellung innerhalb des Gehäuses (1) formschlüssig gehalten ist, wobei die der Achse (7) des Verriegelungsarmes (6) gegenüberliegende Rastkante (12) des freien Endes des kurzen Schenkels (11) von dieser Achse (7) einen Abstand hat, der um ein geringes Maß kleiner ist, als der Abstand der der Achse (7) benachbarten Begrenzungskante (17) der Öffnung (14) von dieser Achse (7) und der kurze Schenkel (11) des Verriegelungsarmes (6) über dessen gesamte Länge einstückig ausgebildet ist.

2. Elektrischer Steckerverbindungsteil nach Anspruch 1, **dadurch gekennzeichnet, daß** die beiden Schenkel (10, 11) des Verriegelungsarmes (6) miteinander einen spitzen Winkel einschließen.

3. Elektrischer Steckerverbindungsteil nach einem der Ansprüche 1 oder 2, **dadurch gekennzeichnet, daß** der kurze Schenkel (11) des Verriegelungsarmes (6) in oder parallel zur Schwenkebene des Verriegelungsarmes verlaufende Einschnitte aufweist, in welche in der Verriegelungsstellung die die Aufnahmekammer unterteilenden Querstege ragen.

4. Elektrischer Steckerverbindungsteil nach Anspruch 1, **dadurch gekennzeichnet, daß** die Querstege (2) im Bereich der sich quer über die Reihe der Aufnahmekammern (3) erstreckenden Öffnung (14) zur Aufnahme des durch diese Öffnung (14) ragenden Schenkels (11) des Verriegelungsarmes (6) Aussparungen (15) aufweisen.

## Claims

1. An electrical connector with a housing (1) made of a plastics material with at least one row of receiving chambers (3) for the contact elements (19), the said receiving chambers being positioned alongside one another and separated from one another by cross-members (2), and with at least one locking arm (6) moulded in a single piece on the external housing wall, which locking arm is movable from an open position into a locking position and swingable about an axis (7), has a roughly L-shaped cross-section, frees the cross-section of the respective receiving chambers (3) in the open position and narrows their cross-section in the locking position, in which it retains the therein located contact element (19) between a limit stop and the free end of the locking arm (6), this free end projecting through at least one recessed opening (14) in the housing (1), and the locking arm (6) is stopped in the locking position relative to the housing (1), **characterised in that** the short side piece (11) of the locking arm (6) effecting locking of the contact elements (19) and the opening (14) recessed in the housing (1) for receiving the said locking arm extend across the row of receiving chambers (3), in which arrangement at least one member (9) serving as a breaking point is provided in the open position of the locking arm (6) between one margin of the opening (14) and the free margin of the short side piece, at least one of the boundary edges (17) of the opening (14) crossing the receiving chambers cuts the swing path of the small side piece (11) of the locking arm, and the small side piece (11) is held with positive fit within the housing (1) in the locking position, in which arrangement the snap-in edge (12) of the free end of the short side piece (11) - the said snap-in edge being positioned opposite the axis (7) of the locking arm (6) - is separated from this axis (7) by a distance slightly smaller than the distance of the boundary edge (17) of the opening (14) adjacent to the axis, and the short side piece (11) of the locking arm (6) is formed in a single piece over its whole length.

2. An electrical connector according to Claim 1, **characterised in that** the two side pieces (10, 11) of the locking arm (6) together form an acute angle.

3. An electrical connector according to one of Claims 1 or 2, **characterised in that** the short side piece (11) of the locking arm (6) has notches following a course in or parallel to the swing plane of the locking arm, into which notches in the locking position the cross-members subdividing the receiving chambers project.

4. An electrical connector according to Claim 1, **characterised in that** the cross-members (2) in the region of the opening (14) extending crosswise over the row of receiving chambers (3) have recesses (15) for receiving the side piece (11) of the locking arm (6) projecting through this opening (14).

## Revendications

1. Connecteur électrique enfichable, dans lequel :
- un boîtier (1) en matière plastique, comporte une série de chambres de réception (3) pour des éléments de contact (19), disposées côte à côte et séparées par des barrettes transversales (2),
- au moins un bras de verrouillage (6) est moulé monobloc avec la paroi externe du boîtier et peut basculer autour d'un axe (7), pour passer d'une position d'ouverture à une position de fermeture,
- le bras de verrouillage a une section sensiblement en forme de L et, en position d'ouverture, il libère la section de la chambre de réception (3) correspondante tandis qu'en position de verrouillage, il réduit la section de cette chambre et maintient ainsi l'élément de contact (19) qui s'y trouve, entre une butée d'extrémité et l'extrémité libre du bras de verrouillage (6), cette extrémité libre traversant au moins une ouverture (14) taillée dans le boîtier (1), et le bras (6) étant bloqué par rapport au boîtier (1), en position de verrouillage,
**caractérisé en ce que**
- la branche courte (11) du bras de verrouillage (6) assurant le verrouillage des éléments de contact (19) et l'ouverture (14) taillée dans le boîtier (1) pour accueillir ce bras sont transversales par rapport à la série des chambres de réception (3),
- en position d'ouverture du bras de verrouillage (6), il est prévu entre un bord de l'ouverture (14) et le bord libre de la branche courte, au moins une barrette (9) servant de zone de rupture imposée,
- au moins un des bords (17) délimitant l'ouverture (14) transversalement par rapport aux chambres de réception coupe le parcours de basculement de la petite branche (11) du bras de verrouillage qui est maintenue en position de verrouillage à l'intérieur du boîtier (1) par combinaison de formes,
- le bord d'arrêt (12) de l'extrémité libre de la branche courte (11) situé à l'opposé de l'axe (7) du bras de verrouillage (6) est éloigné de cet axe (7) d'une distance qui est un peu inférieure à la distance séparant de l'axe (7) le bord (17) de l'ouverture (14) qui est voisin de cet axe (7), la branche courte (11) du bras de verrouillage (6) étant monobloc sur toute sa longueur.

2. Connecteur électrique enfichable selon la revendication 1,
**caractérisé en ce que**
les deux branches (10, 11) du bras de verrouillage (6) forment entre elles un angle aigu.

3. Connecteur électrique enfichable selon l'une quelconque des revendications 1 ou 2,
**caractérisé en ce que**
la branche courte (11) du bras de verrouillage (6) présente, dans le plan de basculement de ce bras ou parallèlement à ce plan, des découpes dans lesquelles pénètrent, en position de verrouillage les branches transversales divisant les chambres de réception.

4. Connecteur électrique enfichable selon la revendication 1,
**caractérisé en ce que**
les barrettes transversales (2), dans la zone de l'ouverture (14) transversale à la série des chambres de réception (3), présentent des évidements (15) pour accueillir la branche (11) du bras de verrouillage (6) qui pénètre dans cette ouverture (14).
